# EUROPÄISCHE PATENTSCHRIFT

(11) **EP 0 196 424 B1**
(45) Veröffentlichungstag und Bekanntmachung des Hinweises auf die Patenterteilung: **26.10.1988**
(21) Anmeldenummer: 86101732.5
(22) Anmeldetag: 12.02.1986
(51) Int. Cl.: D06C 3/02

(54) **Mit Kluppen versehene Spannkette**
Tenter frame with clips
Rame munie de pinces

(30) Priorität: 04.04.1985 DE 3512417
(43) Veröffentlichungstag der Anmeldung: 08.10.1986
(73) Patentinhaber: Brückner Trockentechnik GmbH & Co. KG, D-71229 Leonberg (DE)
(72) Erfinder: Gresens, Harry, D-7141 Benningen/Neckar (DE)
(74) Vertreter: Tetzner, Volkmar, Dr.-Ing. Dr. jur.

(56) Entgegenhaltungen:
- GB-A- 935 206
- US-A- 3 744 107

## Beschreibung

Die Erfindung betrifft eine mit Kluppen versehene Spannkette (insbesondere für Textilmaschinen) entsprechend dem Oberbegriff des Anspruches 1.

Eine Spannkette entsprechend dem Oberbegriff des Anspruches 1 ist beispielsweise durch die GB-A-935206 bekannt. Die am Kluppenkörper vorgesehenen Arme zur Schwenklagerung des Kluppenkläppchens verlaufen bei dieser bekannten Ausführung im äusseren Bereich etwa horizontal zu ihrem die Schwenklagerstelle bildenden äusseren Ende. Der Winkel zwischen den beiden Armen des Kluppenkläppchens ist ferner so gross (bei der Ausführung gemäss GB-A-935206 etwa 180°), dass der Betätigungsarm in der Öffnungsstellung so weit über die Oberkante des Kluppenkörpers vorsteht, dass er durch Berührung mit einer Steuerfläche betätigt werden kann.

Bedingt durch die vorstehend genannten Konstruktionsmerkmale besitzt die bekannte Kluppe eine für manche Anwendungsfälle unerwünscht grosse Bauhöhe.

Diesen Nachteil weist auch eine weitere bekannte Ausführung gemäss US-A-3744107 auf.

Aus verschiedenen Gründen ist nun eine Verringerung der Bauhöhe der Kluppe wünschenswert. So hängt etwa der einzuhaltende Mindestabstand von Düsen für die Heissluftbehandlung einer mittels der Spannkette transportierten Warenbahn von der Bauhöhe der Kluppe ab.

Der Erfindung liegt daher die Aufgabe zugrunde, eine Spannkette der im Oberbegriff des Anspruches 1 vorausgesetzten Art so auszubilden, dass sich eine wesentliche Verringerung der Bauhöhe der Kluppe ergibt. Hierbei soll zugleich gewährleistetsein, dass das Kluppenkläppchen auch im Öffnungszustand nicht über das Profil des Kluppenkörpers vorsteht, so dass ein Rücktransport der Kette mit geöffneten Kluppenkläppchen möglich ist.

Diese Aufgabe wird erfindungsgemäss durch die Kombination der kennzeichnenden Merkmale des Anspruches 1 gelöst.

Erfindungsgemäss wird der Kluppenkörper aus Kugelgraphitguss oder Edelstahlguss, d. h. einem Werkstoff von besonders hoher Festigkeit hergestellt. Bei Verwendung einer Edelstahlachse für das Kluppenkläppchen stellt die so gegebene Werkstoffpaarung bereits ein Gleitlager von hoher Lebensdauer dar. Die Wahl des genannten hochwertigen Werkstoffes für den Kluppenkörper bildet ferner eine erste wesentliche Voraussetzung für die angestrebte Verringerung der Bauhöhe.

Erfindungsgemäss verlaufen die am Kluppenkörper vorgesehenen Arme zur Schwenklagerung des Kluppenkläppchens von ihrer Ansatzstelle schräg nach oben zu ihrem die Schwenklagerstelle bildenden äusseren Ende, so dass letzteres einen grösseren Abstand von der Ebene des Kluppentisches aufweist als die Ansatzstelle. Dadurch wird oberhalb dieser schräg verlaufenden Arme ein freier Raum geschaffen, in den ein Steuerorgan zur Betätigung des Kluppenkläppchens eintauchen kann.

Der Winkel zwischen den beiden Armen des Kluppenkläppchens wird erfindungsgemäss so klein gehalten, dass der Betätigungsarm in der Öffnungsstellung nicht über die Oberkante des Kluppenkörpers vorsteht. Dadurch ist ein Rücktransport der Kette bei geöffneten Kluppenkläppchen möglich, ohne dass hierbei die Kluppenkläppchen über das Maximalprofil des Kluppenkörpers nach oben vorstehen.

Durch die Verringerung der Bauhöhe der Kluppe verkürzt sich die Länge der Gelenkbolzen. Um trotzdem die Flächenpressungen in der Gelenklagerstelle möglichst klein zu halten und dadurch die Lebensdauer der mit dem Gelenkbolzen in Eingriff stehenden Gleitlagerbuchse zu erhöhen, wird erfindungsgemäss der Gelenkbolzen mit extrem grossem Durchmesser ausgeführt. Das Verhältnis von Länge zu Durchmesser der Gelenkbolzen liegt zweckmässig zwischen 1:0,9 und 1:1,5, vorzugsweise zwischen 1:1,1 und 1:1,3.

Zweckmässige Ausgestaltungen der Erfindung sind Gegenstand der Unteransprüche und werden im Zusammenhang mit der Beschreibung einiger in der Zeichnung veranschaulichter Ausführungsbeispiele näher erläutert. Gleiches gilt für die zahlreichen weiteren Vorteile der erfindungsgemässen Kluppenkette.

In der Zeichnung zeigen
Fig.1 einen Schnitt (in Längsachse der Kette gesehen) einer Kluppe in rollender Ausführung;
Fig. eine Aufsicht auf den Kluppenkörper der Kluppe gemäss Fig. 1;
Fig.3 einen Schnitt durch den Kluppenkörper längs der Linie 111-111 der Fig. 2;
Fig.4 eine Ansicht des Kluppenkläppchens von unten;
Fig.5 einen Schnitt durch das Kluppenkläppchen längs der Linie V-V der Fig.4;
Fig. 6 eine Aufsicht auf ein Innenlaschenpaar;
Fig.7 einen Schnitt durch das Innenlaschenpaar längs der Linie VII-VII der Fig. 6;
Fig.8 eine Aufsicht auf ein zur Sicherung der Gelenkbolzen dienendes Federstahlblech;
Fig.9, 10 und 11 Schemadarstellungen zur Erläuterung der Funktion der Druckfeder in der Öffnungs- und Schliessstellung des Kluppenkläppchens;
Fig. 12 einen Schnitt (entsprechend Fig.12) einer Kluppe in gleitender Ausführung.

Die in Fig. dargestellte Kluppe 1 ist Teil einer Spannkette, die sich längs einer ortsfesten Führung 2 senkrecht zur Zeichenebene bewegt. Die von der Kluppe erfasste Warenbahn 3 ist gestrichelt angedeutet.

Die Spannkette besteht aus einer Anzahl von gleichartigen Kluppen 1, die über Gelenkbolzen 4 und Laschen miteinander verbunden sind.

Die Kluppe 1 besteht im wesentlichen aus einem Kluppenkörper 5, der in den Fig.2 und 3 im einzelnen veranschaulicht ist, und aus einem Kluppenkläppchen 6, dessen Einzelheiten aus den Fig. 4 und 5 ersichtlich sind.

Der Kluppenkörper 5 bildet mit zwei Flächen 7, 8 ein Aussenlaschenpaar, zwischen das die zwei Innenlaschen 9 und 10 eines in den Fig.6 und 7 dargestellten Innenlaschenpaares eingreifen (aus Gründen der Deutlichkeit ist das von den Innenlaschen 9, 10 gebildete Innenlaschenpaar in Fig.1 nicht dargestellt). Die die Aussenlaschen bildenden Flächen 7 und 8 des Kluppenkörpers 9 sind mit Bohrungen 11, 12 zur Aufnahme der Gelenkbolzen 4 versehen.

Die beiden aus Stahl bestehenden Innenlaschen 9, 10 eines Innenlaschenpaares sind im Bereich der beiden Gelenkstellen durch je eine eingepresste Kettenbuchse 13, 14 fest miteinander verbunden. Auf den Kettenbuchsen 13, 14 ist je eine Schonrolle 15, 16 unter Zwischenfügung von Gleitlack 17 drehbar angeordnet. Die Schonrollen 15, 16 führen beim Einlaufen der Kette in das Kettenrad eine geringe Drehbewegung aus. Da diese Bewegung klein ist, kann die Gleitfläche zwischen der Kettenbuchse 13, 14 und der Schonrolle 15, 16 durch Gleitlack 17 ausreichend auf Lebenszeit geschmiert werden. In den Kettenbuchsen 13, 14 ist noch eine Gleitlagerbuchse 18, 19 angeordnet.

Wie aus Fig. 1 hervorgeht, ist der Gelenkbolzen 4 hohl gebohrt, d. h. mit einer nach oben offenen Ausnehmung 20 versehen.

Das untere Ende 4a des Gelenkbolzens 4 bildet den Innenring eines Kugellagers 21, dessen Aussenring 22 eine mit einer Schiene 23 der ortsfesten Führung 2 in Eingriff stehende Rolle bildet.

Vom Boden der Ausnehmung 20 des Gelenkbolzens 4 führt eine mit einem Schmiernippel 24 versehene kurze Axialbohrung 25 mit anschliessender Querbohrung 26 in den Innenraum des Kugellagers 21. Durch diese Gestaltung ergeben sich sehr kurze Nachschmierkanäle für das Kugellager, so dass totes, d. h. an der Schmierung nicht beteiligtes Fett nur in ganz geringer Menge vorhanden ist.

Der Innenraum des Kugellagers 21 ist nach unten durch einen kreisförmigen Deckel 27 und nach oben durch einen ringförmigen Deckel 28 abgedichtet. Der ringförmige Deckel 28 bildet dabei mit dem Gelenkbolzen 4 einen kleinen Laufspalt. Durch diese Abdichtung des Kugellagers 21 ist gewährleistet, dass Fettverluste, insbesondere nach unten, nicht eintreten können.

Bezeichnet man den Durchmesser des Gelenkbolzens 4 mit d und die für die Flächenpressung im Gelenk massgebliche Bolzenlänge zwischen den Unterseiten der Flächen 7 und 8 des Kluppenkörpers 5 (d. h. die Höhe der Kettenbuchsen 13,14 gemäss Fig.7) mit 1, so liegt das Verhältnis von Länge 1 zu Durchmesser d des Gelenkbolzens 4 beim dargestellten Ausführungsbeispiel etwa bei 1:1,2.

Der Gelenkbolzen 4 ist oberhalb des Kugellagers 21 mit einem aufgesetzten Ring 29 versehen, der an der Unterseite der Fläche 8 des Kluppenkörpers 5 anliegt. Zur Sicherung des Gelenkbolzens 4 im Kluppenkörper 5 ist ein Federstahlblech 30 vorgesehen, dessen Gestaltung aus Fig.8 ersichtlich ist. Es enthält zwei nach vorn offene Ausnehmungen 31, 32, deren parallele Seitenkanten in Eingriff mit seitlichen flachen Nuten 4b der Kettenbolzen 4 kommen. Auf diese Weise ist der Gelenkbolzen 4 einerseits durch das Federstahlblech 30 und den Ring 29 gegen eine axiale Bewegung gesichert und andererseits durch das Federstahlblech 30 auch an einer Drehung gegenüber dem Kluppenkörper 5 gehindert.

Der Kluppenkörper 5, der aus Kugelgraphitguss oder Edelstahlguss hergestellt ist, enthält ausser den beiden bereits erwähnten Flächen 7, 8, die die Aussenlaschen bilden, einen Arm 33 sowie zwei Arme 34, 35 zur Schwenklagerung des Kluppenkläppchens 6. Die Arme 34, 35 verlaufen von ihrer Ansatzstelle am Hauptteil des Kluppenkörpers 5 schräg nach oben zu ihrem die Schwenklagerstelle (Bohrung 36 Fig. 3) bildenden äusseren Ende, so dass letzteres einen grösseren Abstand von der Ebene des Armes 33 aufweist als die Ansatzstelle. Dadurch ergibt sich oberhalb der Arme 34, 35 ein freier Raum 37, in den ein Steuerorgan zur Betätigung des Kluppenkläppchens eingreifen kann (wie anhand der Beschreibung der Fig.9 bis 11 deutlich wird).

Das in seinen Einzelheiten in den Fig.4 und 5 dargestellte Kluppenkläppchen 6 ist einstückig aus einem härtbaren Edeistahlfeinguss hergesteltt, Es ist im wesentlichen als zweiarmiger Winkelhebel ausgebildet und enthält einen das Kluppenmesser bildenden Arm 38 und einen Betätigungsarm 39. Weiterhin sind an der Unterseite des Kluppenkläppchens 6 zwei Stege 40,41 vorgesehen, die in einer Bohrung 42 die Achse einer Tasterrolle 43 (vgl. Fig. 1) aufnehmen. Eine weitere Bohrung 44 in den Stegen 40, 41 dient zur Aufnahme einer Achse, über die ein Federgehäuse 45 schwenkbar am Kluppenkläppchen 6 angelenkt ist.

Die Herstellung des Kluppenkläppchens 6 geschieht folgendermassen: Nach dem Guss wird das Kluppenkläppchen 6 zunächst im Bereich der Messerkante (unteres Ende des Armes 38) gehärtet. Dann wird die Schwenklagerbohrung 46 hergestellt. Für die weitere Bearbeitung wird sodann das Kluppenkläppchen 6 in der hergestellten Schwenklagerbohrung 46 aufgenommen.

Es wird nun die senkrechte Messerfläche 47a und anschliessend mit einem gewissen Übermass die schräge Messerfläche 47b geschliffen. Schliesslich wird durch Anschleifen einer Fase 47c das genaue Abstandsmass a zwischen der Achse der Schwenklagerbohrung 46 und der Messerkante (Fase 47c) eingestellt.

Bei Herstellung des Kluppenkörpers 5 wird in entsprechender Weise das genaue Abstandsmass zwischen der Achse der Bohrung 36 und dem Kluppentisch eingestellt. Der Kluppentisch 48 besteht hierbei aus einer ebenen, beispielsweise 3 mm dicken Stahlplatte, die von dem Arm 33 des Kluppenkörpers 5 getragen, mittels Hohlnieten an diesem befestigt und anschliessend bearbeitet wird. Die Bearbeitung nimmt dabei auf die absolute Achsparallelität zur Bohrung 36 (Schwenklagerachse für das Kluppenkläppchen 6) Rücksicht.

Das zwischen dem Kluppenkörper 5 und dem Betätigungsarm 39 des Kluppenkläppchens 6 vorgesehene Federgehäuse 45 weist an seinem dem Kluppenkörper zugewandten Ende ein Langloch 49 auf, mit dem es auf einem am Kluppenkörper 5 vorgesehenen Lagerbolzen 50 geführt ist. Wie Fig. erkennen lässt, ist der Kluppenkörper 5 zur Aufnahme des Federgehäuses 45 mit einer Ausnehmung 51 versehen.

Für den Laberbolzen 50 sind im Kluppenkörper 5 Bohrungen in zwei unterschiedlichen Lagen vorgesehen, so dass der Lagerbolzen 50 entweder die in Fig. mit vollen Linien dargestellte Position oder die mit gestrichelten Linien (50') dargestellte Position einnehmen kann. Die hieraus resultierende unterschiedliche Funktion wird anhand der Fig.9 bis 11 noch im einzelnen erläutert.

Im Federgehäuse 45 ist eine Druckfeder 52 vorgesehen, die sich einerseits am Lagerbolzen 50 und andererseits an dem Lagerbolzen 53 abstützt, über den das Federgehäuse 45 gelenkig mit dem Betätigungsarm 39 des Kluppenkläppchens 6 verbunden ist.

Die Länge der Druckfeder 52 und der Abstand zwischen den beiden Lagerbolzen 50, 53 ist so bemessen, dass die Druckfeder 52 das Kluppenkläppchen 6 unter Federkraft in der Öffnungsstellung hält. Diese Lage ist in Fig. 11 veranschaulicht. Besitzt beispielsweise die Druckfeder 52 eine Federlänge von 19 mm (im nicht zusammengedrückten Zustand), so weist die Druckfeder in der Lage gemäss Fig.11 beispielsweise eine Länge von 17 mm auf. In der Lage gemäss Fig.11 kann der Rücktransport der Kette erfolgen, wobei das Kluppenkläppchen 6 in der Öffnungsstellung nicht über die Oberkante des Kluppenkörpers 5 vorsteht.

Wird nun der Betätigungsarm 39 des Kluppenkläppchens 6 durch ein Steuerorgan nach unten gedrückt, so dass das Kluppenkläppchen 6 eine Schwenkbewegung im Gegenuhrzeigersinn um die Achse des Schwenklagerbolzens 54 ausführt, so wird die Druckfeder 52 zunächst noch weiter zusammengedrückt, wobei sie in der in Fig.10 veranschaulichten Zwischenstellung beispielsweise eine Federlänge von 14mm besitzt. In der Schliessstellung (Fig. 9) weist dann die Druckfeder beispielsweise eine Länge von 18 mm auf, so dass das Kluppenkläppchen 6 durch Federkraft in die Schliessstellung geführt und in dieser gehalten wird. Bei dieser Dimensionierung der Druckfeder bzw. bei Anordnung des Lagerbolzens 50 in der mit voll ausgezogenen Linien veranschaulichten Position wird das Kluppenkläppchen 6 somit durch Federkraft in die Schliessstellung geführt.

Es kann nun jedoch auch eine Funktion als «tastende Kluppe» erwünscht sein. Hierbei ruht zunächst - bei noch nicht vollständig geschlossenem Kluppenkläppchen - die Tasterrolle 43 auf der Warenbahn 3 und wird von dieser nach aussen (d. h. in Richtung des Pfeiles 55 gemäss Fig. 1) gezogen. Bewegt sich dann die Kante der Warenbahn 3 unter der Tasterrolle 43 hindurch, so fällt die Tasterrolle 43 nach unten (in die aus Fig.2 erkennbaren Ausnehmungen 56 im Kluppentisch bzw. im Arm 33), so dass das Kluppenkläppchen 6 in die Schliessstellung fällt. Bei dieser Funktion als «tastende Kluppe» soll das Kluppenkläppchen 6 im letzten Teil der Schliessbewegung keiner Federkraft ausgesetzt sein.

Um dies bei im übrigen unveränderter Konstruktion zu erreichen, wird der Lagerbolzen 50 in der durch gestrichelte Linien angedeuteten Position 50' angeordnet. Legt man nun die im obigen Beispielsfall angenommene Druckfeder von 19 mm Federlänge (im entspannten Zustand) zugrunde, so besitzt die Druckfeder in der Öffnungsstellung des Kluppenkläppchens wiederum eine Federlänge von 17mm (so dass das Kluppenkläppchen auch hier durch Federkraft in der Öffnungsstellung gehalten wird). In der Schliessstellung (entsprechend Fig.9) beträgt dagegen der Abstand zwischen dem Lagerbolzen 53 und dem nunmehr in Position 50' befindlichen Lagerbolzen 50 etwa 23 mm. Die Feder (von 19 mm Länge) liegt daher nun in der Schliessstellung des Kluppenkläppchens völlig entspannt, mit etwas Spiel, zwischen den beiden Lagerbolzen.

Um das Eindringen von Fasern und anderen Verunreinigungen in die Ausnehmung 20 der Gelenkbolzen 4 zu verhindern, ist bei dem Ausführungsbeispiel gemäss Fig.1 eine zusätzliche Federscheibe 57 vorgesehen.

Zur Führung und vertikalen Abstützung der Kluppenkette gemäss Fig. dienen feststehende Kohleschienen 58, 59, auf denen sich der Kluppenkörper 5 mit aufgeschnappten Stahlfedern 60, 61 abstützt. Die gewählte Geometrie der Kettenschiene und der Kette erlaubt es, 10 mm hohe Kohlen zu benutzen. Dadurch können nicht imprägnierte Kunstkohlen zur Anwendung kommen.

Die rückwärtige Bergrenzung des Laufweges der Kette erfolgt mit einem Keilstahl 62, an den ein Messingprofil 63 angeschraubt ist. Dieses Messingprofil 63 trägt einerseits die Kohleschiene 58 und dient gleichzeitig zur Abstützung der Kette, falls diese nicht durch Warenspannkräfte an die Schiene 23 gezogen wird. Es muss damit gerechnet werden, dass die Kluppen auch einmal in die Kettenschiene eintauchen, d. h. rückseitig anlaufen. Durch die gewählte Werkstoffpaarung (Kugelgraphitguss oder Edelstahlguss für den Kluppenkörper, Messing für das Profil 63) ist ein solches Gegenlaufen unkritisch.

Falls die Kette an den Gelenken gegen ein Aufsteigen gesichert werden muss, kann an den kritischen Stellen ein zusätzlicher Keilstahl 64 horizontal liegend auf den genannten Keilstahl 62 aufgeschraubt werden, wodurch sich eine Anlagefläche für ein stützendes Kunststoffelement 65 ergibt. Die Steifigkeit der Gesamtkonstruktion wird durch die Auswahl entsprechend kräftiger Profile erreicht. Ein Aufsteigen der Kette ist auf diese Weise zuverlässig verhindert.

Die Tasterrolle 43 wird aus Aluminium hergestellt, das chemisch oxydiert wird, so dass sich eine ausserordentlich harte Oberfläche ergibt. Die Lagerung der Tasterrolle 43 erfolgt mittels einer Zapfenschraube 66 (evtl. mit Gleitlagerbuchse).

Fig. 12 zeigt in einem Detail eine Kluppe in gleitender Ausführung. Am unteren Ende des Gelenkbolzens 4 ist hier mittels einer Schraube 67 ein Gleitschuh 68 befestigt, der einerseits die Warenspannkräfte gegen eine zusätzlich angeordnete Kohleschiene 69 (über eine Stahlfeder 70) abtragen kann und der andererseits so gestaltet ist, dass er die Kette beim Eintauchen in die Kettenschiene (d. h. bei einer Wanderung der Kluppe nach links) gegen das dort angeordnete Messingprofil 63 abstützen kann.

Die erfindungsgemässe Kluppe zeichnet sich nicht nur durch eine gegenüber bekannten Ausführungen wesentlich verringerte Bauhöhe aus, sondern besitzt auch eine Reihe weiterer wesentlicher Vorteile. So kann die Kluppe bis zu etwa 300°C ohne Leistungsverlust eingesetzt werden; sie kann ferner auch bei Prozessen verwendet werden, die mit nicht neutralen (sauren oder basischen) Substanzen arbeiten.

Die Kette ist für gleitende oder rollende Spannkraftabtragung geeignet, wobei die gleitenden Flächen der Kette aus Standardkohlen bestehen.

Durch die geschilderte Herstellung des Kluppenkörpers und Kluppenkläppchens ist eine Auswechselbarkeit des Kluppenkläppchens (unter Gewährleistung gleichbleibend exakter Schliessverhältnisse) möglich.

Durch die kleinen Fettwege in den Gelenkbolzen werden Fettverluste beim Nachschmieren vermieden.

Die Kluppe gestattet dabei Arbeitsgeschwindigkeiten bis zu etwa 300 m/min. Kugellager erhalten hierbei einen ausreichend grossen Durchmesser, so dass aus Gründen der Lebensdauer des zur Schmierung verwendeten Fettes Drehzahlen von etwa 2000 U/min nicht überschritten werden.

Die Tasterrolle 43 kann statt aus Aluminium auch aus Kunststoff, Messing oder Edelstahl hergestellt werden.

Die Lagerbohrung 36 (Fig.3) kann ferner mit einer Gleitlagerbuchse versehen werden, um die Bildung von Schwingungsrost zu vermeiden.

## Patentansprüche

1. Mit Kluppen versehene Spannkette, insbesondere für Textilmaschinen.
a) bestehend aus einer Anzahl von über Gelenkbolzen (4) und Laschen gelenkig miteinander verbundenen Kluppen (1), wobei
b) jede Kluppe einen Kluppenkörper (5) und ein schwenkbar am Kluppenkörper gelagertes, zwischen einer Öffnungsstellung und einer Schliessstellung bewegliches Kluppenkläppchen (6) enthält,
c) der Kluppenkörper (5) einen Kluppentisch (48) sowie zwei Arme (34, 35) zur Schwenklagerung des Kluppenkläppchens (6) enthält,
d) und das als zweiarmiger Winkelhebel ausgebildete Kluppenkläppchen (6) einen das Kluppenmesser bildenden Arm (38) sowie einen Betätigungsarm (39) aufweist,
gekennzeichnet durch folgende Merkmale:
e) der Kluppenkörper (5) besteht aus Kugelgraphitguss oder Edelstahlguss;
f) die am Kluppenkörper (5) vorgesehenen Arme (34, 35) zur Schwenklagerung des Kluppenkläppchens (6) verlaufen von ihrer Ansatzstelle schräg nach oben zu ihrem die Schwenklagerstelle bildenden äusseren Ende, so dass letzteres einen grösseren Abstand von der Ebene des Kluppentisches (48) aufweist als die Ansatzstelle;
g) der Winkel zwischen den beiden Armen (38, 39) des Kluppenkläppchens (6) ist so klein gehalten, dass der Betätigungsarm (39) in der Öffnungsstellung nicht über die Oberkante des Kluppenkörpers (5) vorsteht;
h) das Verhältnis von Länge 1 zu Durchmesser d der Gelenkbolzen (4) liegt zwischen 1:0,9 und 1:1,5, vorzugsweise zwischen 1:1,1 und 1:1,3.

2. Spannkette nach Anspruch 1, enthaltend über Gelenkbolzen (4) miteinander verbundene Innen- und Aussenlaschenpaare, dadurch gekennzeichnet, dass die Aussenlaschenpaare durch die Kluppenkörper (5) gebildet werden.

3. Spannkette nach Anspruch 2, gekennzeichnet durch folgende Bauteile der Innenlaschenpaare:
a) zwei Innenlaschen (9, 10) aus Stahl, die im Bereich der beiden Gelenkstellen durch je eine eingepresste Kettenbuchse (13, 14) miteinander fest verbunden sind;
b) je eine auf der Kettenbuchse (13, 14) unter Zwischenfügung von Gleitlack (17) drehbar angeordnete Schonrolle (15, 16);
c) je eine in der Kettenbuchse (13,14) angeordnete Gleitlagerbuchse (18,19).

4. Spannkette nach Anspruch 1, dadurch gekennzeichnet, dass der Gelenkbolzen (4) hohl gebohrt ist.

5. Spannkette nach Anspruch 1, in der Ausführung als rollende Kette, gekennzeichnet durch folgende Merkmale:
a) das untere Ende (4a) des Gelenkbolzens (4) bildet den Innenring eines Kugellagers (21), dessen Aussenring (22) eine mit einer ortsfesten Führungsschiene (23) in Eingriff stehende Rolle bildet;
b) vom Boden der Ausnehmung (20) des Gelenkbolzens (4) führt eine mit einem Schmiermittel (24) versehene Bohrung (25, 26) in den Innenraum des Kugellagers (21);
c) der Innenraum des Kugellagers (21) ist nach unten durch einen kreisförmigen Deckel (27) gegen Fettverlust vollständig abgedichtet;
d) nach oben ist der Innenraum des Kugellagers (21) durch einen ringförmigen Deckel (28) abgedichtet, der mit dem Gelenkbolzen (4) einen Laufspalt bildet.

6. Spannkette nach Anspruch 1, gekennzeichnet durch folgende Merkmale zur Sicherung der Gelenkbolzen (4) gegen eine Dreh- und/oder Axialbewegung:
a) die Gelenkbolzen (4) sind an ihrem oberen Ende seitlich flach genutet;
b) von der Rückseite des Kluppenkörpers (5) her ist auf die beiden Gelenkbolzen (4) ein Federstahlblech (30) aufschiebbar, das zwei nach vorn offene Ausnehmungen (31, 32) enthält, deren parallele Seitenkanten in Eingriff mit den seitlichen Nuten der Kettenbolzen (4) kommen.

7. Spannkette nach Anspruch 1, dadurch gekennzeichnet, dass das Kluppenkläppchen (6) einstückig aus einem härtbaren Edelstahlfeinguss hergestellt ist.

8. Spannkette nach Anspruch 1, gekennzeichnet durch folgende Merkmale:
a) zwischen dem Kluppenkörper (5) und dem Betätigungsarm (39) des Kluppenkläppchens (6) ist ein Federgehäuse (45) vorgesehen, das über einen Lagerbolzen (53) mit dem Betätigungsarm (39) des Kluppenkläppchens gelenkig verbunden ist;
b) an seinem dem Kluppenkörper (5) zugewandten Ende weist das Federgehäuse (45) ein Langloch (49) auf, mit dem es auf einem am Kluppenkörper (5) vorgesehenen Lagerbolzen (50) geführt ist;
c) im Federgehäuse (45) ist eine sich an den beiden Lagerbolzen (50, 53) abstützende Druckfeder (52) vorgesehen, wobei die Länge dieser Druckfeder und der Abstand zwischen den beiden Lagerbolzen so bemessen sind, dass die Druckfeder das Kluppenkläppchen in der Öffnungsstellung hält.

9. Spannkette nach Anspruch 8, dadurch gekennzeichnet, dass die Länge der Druckfeder (52) und der Abstand zwischen den beiden Lagerbolzen (50, 53) so bemessen sind, dass die Druckfeder das Kluppenkläppchen (6) auch in der Schliessstellung hält.

10. Spannkette nach Anspruch 8, dadurch gekennzeichnet, dass die Länge der Druckfeder (52) und der Abstand zwischen den beiden Lagerbolzen (50', 53) so bemessen sind, dass die Druckfeder in der Schliessstellung des Kluppenkläppchens völlig entspannt, vorzugsweise mit Spiel, zwischen den beiden Lagerbolzen liegt.

11. Spannkette nach Anspruch 8, dadurch gekennzeichnet, dass am Kluppenkörper (5) Bohrungen zur Aufnahme des Laberbolzens (50, 50') in zwei unterschiedlichen Stellungen vorgesehen sind, wobei die Druckfeder (52) in der ersten Stellung des Lagerbolzens (50) das Kluppenkläppchen auch in der Schliessstellung hält und in der zweiten Stellung (50') völlig entspannt zwischen den beiden Lagerbolzen liegt.

12. Verfahren zur Herstellung einer Kluppe mit einem Kluppenkläppchen (6) gemäss Anspruch 7, gekennzeichnet durch folgende Verfahrensschritte:
a) nach dem Guss wird das Kluppenkläppchen (6) zunächst im Bereich der Messerkante gehärtet;
b) sodann wird die Schwenklagerbohrung (46) hergestellt und das Kluppenkläppchen dür die weitere Bearbeitung in der Schwenklagerbohrung aufgenommen;
c) anschliessend wird die senkrechte Messerfläche (47a) sowie mit einem gewissen Übermass die schräge Messerfläche (47b) geschliffen;
d) schliesslich wird unter Anschleifen einer Fase (47c) das genaue Abstandsmass a zwischen der Achse der Schwenklagerbohrung (46) und der Messerkante eingestellt;
e) bei Herstellung des Kluppenkörpers (5) wird in entsprechender Weise das genaue Abstandsmass zwischen der Achse der Schwenklagerbohrung (36) und dem Kluppentisch (48) eingestellt.

## Claims

1. Tenter frame provided with clips, particularly for textile machinery,
a) consisting of a plurality of clips (1) which are flexibly connected to one another by means of link pins (4) and side plates,
b) each clip containing a clip body (5) and a clip flap (6) which is pivotally mounted on the clip body and is movable between an open position and a closed position,
c) the clip body (5) containing a clip table (48) and two arms (34, 35) for pivot mounting of the clip flap (6),
d) the clip flap (6) being constructed as a two- armed angle lever and having an arm (38) which forms the clip blade and an actuating arm (39),
characterised by the following features:
e) the clip body (5) is made from cast spheroidal graphite or high-grade cast steel;
f) the arms (34,35) provided on the clip body (5) for pivot mounting of the clip flap (6) run from their attachment point at an angle upwards towards their outer end forming the pivot mounting point, so that the latter is a greater distance from the plane of the flip table (48) than is the attachment point:
g) the angle between the two arms (38, 39) of the clip flap (6) is kept so small that in the open position the actuating arm (39) does not project over the upper edge of the clip body (5);
h) the ratio of length 1 to diameter d of the link pins (4) is between 1:0,9 and 1:1,5 preferably between 1:1,1 and 1:1,3.

2. Tenter frame as claimed in claim 1, containing pairs of inner and outer side plates which are connected to one another by link pins (4), characterised in that the pairs of outer side plates are formed by the clip bodies (5).

3. Tenter frame as claimed in claim 2, characterised by the following components of the pairs of inner side plates:
a) two inner side plates (9, 10) made from steel which are firmly connected to one another in the region of the two articulation points by a chain bushing (13, 14 respectively) which is pushed in;
b) a protecting roller (15, 16) arranged so as to be rotatable on each of the chain bushings (13,14) with lubricating paint (17) in between;
c) a slidable bearing bushing (18, 19) arranged in each of the chain bushings (13,14).

4. Tenter frame as claimed in claim 1, characterised in that the link pin (4) is hollow drilled.

5. Tenter frame as claimed in claim 1, in the construction as a rolling chain, characterised by the following features:
a) the lower end (4a) of the link pin (4) forms the inner ring of a ball bearing (21), the outer ring (22) of which is formed by a roller which engages with a stationary guide rail (23);
b) from the base of the recess (20) in the link pin (4) a bore (25, 26) provided with a grease nipple (24) leads into the interior of the ball bearing (21);
c) the interior of the ball bearing (21) is completely sealed towards the bottom against grease loss by a circular cover (27);
d) the interior of the ball bearing (21) is sealed towards the top by an annular cover which forms a gap with the link pin (4).

6. Tenter frame as claimed in claim 1, characterised by the following features for securing the link pins (4) against rotary and/or axial movement:
a) the link pins (4) have lateral flat grooves on their upper ends;
b) from the rear of the clip body (5) a spring steel plate (30) containing two recesses (31, 32) which are open to the front with their parallel side edges coming into engagement with the lateral grooves in the chain pins (4) can be pushed onto the two link pins (4).

7. Tenter frame as claimed in claim 1, characterised in that the clip flap (6) is made in one piece from a hardenable high quality refined steel casting.

8. Tenter frame as claimed in claim 1, characterised by the following features:
a) a spring housing (45) which is articulated on the actuating arm (39) of the clip flap by means of a bearing pin (53) is provided between the clip body (5) and the actuating arm (39) of the clip flap (6);
b) on its end facing the clip body (5) the spring housing (45) has a slot (49) with which it is guided on a bearing pin (50) provided on the clip body (5);
c) in the spring housing (45) a pressure spring (52) is provided which is supported on the two bearing pins (50, 53), and the length of the pressure spring and the distance between the two bearing pins are such that the pressure spring holds the clip flap in the open position.

9. Tenter frame as claimed in claim 8, characterised in that the length of the pressure spring (52) and the distance between the two bearing pins (50, 53) are such that the pressure spring also holds the clip flap (6) in the closed position.

10. Tenter frame as claimed in claim 8, characterised in that the length of the pressure spring (52) and the distance between the two bearing pins (50', 53) are such that in the closed position of the clip flap the pressure spring lies completely decompressed with some clearance between the two bearing pins.

11. Tenter frame as claimed in claim 8, characterised in that bores are provided in two different positions on the clip body (5) to accommodate the bearing pin (50,50'), and in the first position of the bearing pin (50) the pressure spring (52) also holds the clip flap in the closed position, whilst in the second position (50') it lies fully decompressed between the two bearing pins.

12. Method of producing a clip with a clip flap (6) as claimed in claim 7, characterised by the following operations:
a) after casting, the clip flap (6) is first of all hardened in the region of the blade edge;
b) then the pivot mounting bore (46) is made and the clip flap is accommodated in the pivot mounting bore for further machining;
c) next the vertical blade surface (47a) and the specifically oversize blade surface (47b) are ground;
d) finally, by grinding a chamfer (47c) the exact distance a between the axis of the pivot mounting bore (46) and the blade edge is set;
e) in the production of the clip body (5) the exact distance between the axis of the pivot mounting bore (36) and the clip table (48) is set in a corresponding manner.

## Revendications

1. Rame, ou plus précisément chaîne de tension équipée de pinces, en particulier pour machines textiles,
a) se composant de multiples pinces (1) articulées les unes sur les autres au moyen de tourillons (4) et de maillons,
b) chaque pince comportant un corps (5) ainsi qu'un bec (6) articulé sur le corps et mobile entre une position d'ouverture et une position de fermeture,
c) le corps (5) de la pince comprenant une table (48) ainsi que deux bras (34, 35) d'articulation du bec (6),
d) et le bec (6) conformé en levier coudé à deux bras comprenant un bras (38) formant la lame de la pince ainsi qu'un bras d'actionnement (39),
caractérisée par les particularités suivantes:
e) le corps (5) de la pince est en fonte nodulaire ou en fonte d'acier spécial;
f) les bras (34, 35) prévus sur le corps (5) de la pince pour l'articulation du bec (6) sont orientés obliquement vers le haut de leur point de départ vers leur extrémité extérieure formant le lieu d'articulation, de sorte que cette extrémité extérieure est à plus grande distance du plan de la table (48) que le point de départ;
g) l'angle inscrit entre les deux bras (38, 39) du bec (6) est maintenu à une valeur suffisamment faible pour que le bras d'actionnement (39) en position d'ouverture ne dépasse pas du bord supérieur du corps (5) de la pince;
h) le rapport de la longueur 1 au diamètre d des tourillons (4) est compris entre 1:0,9 et 1:1,5, de préférence entre 1:1,1 et 1:1,3.

2. Chaîne de tension selon la revendication 1, comprenant des paires intérieures et des paires extérieures de maillons reliées par des tourillons (4), caractérisée en ce que les paires de maillons extérieures sont formées par le corps (5) des pinces.

3. Chaîne de tension selon la revendication 2, caractérisée par les éléments suivants des paires de maillons intérieures:
a) deux maillons intérieurs (9, 10) d'acier qui sont assujettis l'un à l'autre à chacun des deux lieux d'articulation au moyen d'une douille (13, 14) emboutie à ajustement serré;
b) un rouleau de protection (15, 16) monté rotatif sur chacune des douilles (13, 14) avec interposition de laque de glissement (17);
c) un coussinet (18, 19) monté dans chacune des douilles (13, 14).

4. Chaîne de tension selon la revendication 1, caractérisée en ce que le tourillon (4) comporte un forage en creux.

5. Chaîne de tension selon la revendication 1 en mode de réalisation à roulement, caractérisée par les particularités suivantes:
a) l'extrémité inférieure (4a) du tourillon d'articulation (4) forme le chemin intérieur d'un roulement à billes (21), dont le chemin extérieur (22) forme un galet qui est en butée contre une barre fixe de guidage (23);
b) un trou (25, 26) équipé d'un graisseur (24) mène du fond de la cavité (20) du tourillon (4) à l'intérieur du roulement à billes (21);
c) le volume interne du roulement à billes (21) est fermé de manière totalement étanche vers le bas par un couvercle circulaire (27) empêchant les pertes de graisse:
d) le volume interne du roulement à billes (21) est fermé hermétiquement vers le haut par un couvercle annulaire (28) laissant subsister un interstice vis-à-vis du tourillon (4).

6. Chaîne de tension selon la revendication 1, caractérisée par les particularités suivantes d'arrêt des tourillons (4) lui interdisant tout mouvement de rotation et/ou tout mouvement axial:
a) les tourillons (4) sont rainurés latéralement à plat à l'extrémité supérieure;
b) une tôle d'acier à ressort (30) pouvant se glisser par l'arrière du corps (5) de la pince sur les deux tourillons (4) comprend deux évidements (31, 32) ouverts vers l'avant et dont les bords latéraux parallèles s'insèrent dans les rainures latérales des tourillons (4).

7. Chaîne de tension selon la revendication 1, caractérisée en ce que le bec (6) de la pince est réalisé en une pièce par coulée de précision de fonte d'acier spécial capable de subir une trempe.

8. Chaîne de tension selon la revendication 1, caractérisée par les particularités suivantes:
a) une cage de ressort (45) prévue entre le corps (5) de la pince et le bras d'actionnement (39) du bec (6) est articulée au moyen d'un tourillon (53) sur le bras d'actionnement (39) du bec;
b) la cage de ressort (45) comporte à l'extrémité tournée vers le corps (5) de la pince une boutonnière (49) par laquelle elle est guidée sur un tourillon (50) prévu sur ledit corps (5);
c) un ressort de compression (52) prenant appui sur lesdits deux tourillons (50, 53) est monté dans ladite cage (49), la longueur de ce ressort et la distance séparant lesdits deux tourillons étant calculées de manière que ce ressort maintienne le bec de la pince en position d'ouverture.

9. Chaîne de tension selon la revendication 8, caractérisée en ce que la longueur du ressort de compression (52) et la distance séparant lesdits deux tourillons (50, 53) sont calculées de manière que ce ressort retienne aussi le bec (6) en position de fermeture.

10. Chaîne de tension selon la revendication 8, caractérisée en ce que la longueur du ressort de compression (52) et la distance séparant lesdits deux tourillons (50', 53) sont calculées de manière que le ressort soit totalement détendu à la position de fermeture du bec de la pince, de préférence avec jeu, entre ces deux tourillons.

11. Chaîne de tension selon la revendication 8, caractérisée en ce que le corps (5) de la pince comporte des alésages de logement du tourillon (50, 50') en deux emplacements différents, le ressort de compression (52) maintenant aussi le bec de la pince en position de fermeture lorsque ce tourillon (50) est à la première position et étant totalement détendu entre les deux tourillons lorsque le premier de ceux-ci est à la seconde position (50').

12. Procédé de réalisation d'une pince comprenant un bec (6) selon la revendication 7, caractérisé par les phases suivantes:
a) à la fin de la coulée, le bec (6) subit tout d'abord une trempe dans la région de l'arête de la lame;
b) l'alésage d'articulation (46) est ensuite réalisé, puis ce bec est monté sur cet alésage pour la suite de l'usinage;
c) la surface verticale de la lame (47a) est ensuite affûtée et la surface oblique de la lame (47b) est affûtée avec maintien d'une certaine surépais- seur;
d) finalement, la cote exacte de la distance à séparant l'axe de l'alésage d'articulation (46) et l'arête de la lame s'obtient par rectification d'un biseau (47c);
e) la cote exacte de la distance séparant l'axe de l'alésage d'articulation (36) et la table (48) s'obtient de manière correspondante lors de la réalisation du corps (5) de la pince.
